# EUROPÄISCHE PATENTSCHRIFT

(11) **EP 2 847 114 B1**
(45) Veröffentlichungstag und Bekanntmachung des Hinweises auf die Patenterteilung: **25.07.2018**
(21) Anmeldenummer: 13717949.5
(22) Anmeldetag: 16.04.2013
(51) Int. Cl.: B65H 23/185, B65H 23/182, B65H 23/195, B65H 23/198, B65H 20/36

(54) **ANLAGE MIT EINER ANZUTREIBENDEN WELLE UND VERFAHREN ZUM BETREIBEN EINER ANLAGE**
INSTALLATION HAVING A SHAFT TO BE DRIVEN, AND METHOD FOR OPERATING AN INSTALLATION
INSTALLATION COMPRENANT UN ARBRE À ENTRAÎNER ET PROCÉDÉ DE FONCTIONNEMENT D'UNE INSTALLATION

(30) Priorität: 10.05.2012 DE 102012009190
(43) Veröffentlichungstag der Anmeldung: 18.03.2015
(73) Patentinhaber: Sew-Eurodrive GmbH & Co. KG, 76646 Bruchsal (DE)
(72) Erfinder: WEGNER, Jürgen, 30823 Garbsen (DE)
(86) Internationale Anmeldenummer: PCT/EP2013/001111
(87) Internationale Veröffentlichungsnummer: WO 2013/167226

(56) Entgegenhaltungen:
- EP-A2- 1 798 172
- EP-A2- 2 184 243
- DE-B- 1 075 719
- US-A- 2 398 265
- US-A- 3 635 415
- US-A1- 2012 097 786

## Beschreibung

Die Erfindung betrifft eine Anlage mit einer anzutreibenden Welle und ein Verfahren zum Betreiben einer Anlage.

Es ist allgemein bekannt, dass in Anlagen Antriebe eine Welle antreiben.

Aus der EP 2 184 243 A2 ist ein Verfahren zur Wicklung von Materialbahnen und eine Vorrichtung zur Durchführung des Verfahrens bekannt.

Aus der US 2012/097786 A1 ist eine Vorrichtung zur Reduzierung der Gewebeförderrate bekannt, wobei diese Förderrate induziert wird durch Geometrieveränderungen einer Rolle.

Der Erfindung liegt daher die Aufgabe zugrunde, eine Anlage mit einer anzutreibenden Welle weiterzubilden, wobei das Antreiben verbesserbar sein soll.

Erfindungsgemäß wird die Aufgabe bei der Anlage mit einer anzutreibenden Welle nach den in Anspruch 1 und bei dem Verfahren nach den in Anspruch 12 angegebenen Merkmalen gelöst.

Wichtige Merkmale der Erfindung bei der Anlage, dass
die Anlage mit einer anzutreibenden Welle vorgesehen ist,
wobei zumindest ein erster und ein zweiter Getriebemotor die Welle antreiben,
wobei ein durch eine Zugkraft bewirktes Drehmoment auf die Welle wirkt, wobei die Zugkraft von einer Vorrichtung erzeugt ist,
wobei das vom ersten Getriebemotor erzeugte Drehmoment entgegen dem durch die Zugkraft bewirkten Drehmoment wirkt und das das vom zweiten Getriebemotor erzeugte Drehmoment in Richtung von dem durch die Zugkraft bewirkten Drehmoment wirkt.
Von Vorteil ist dabei, dass ein hoher Stellbereich, also ein weiterer Bereich von stellbarem Drehmoment, der die Welle antreibenden Vorrichtung, also der beiden Getriebemotoren, erreichbar ist. Somit ist mittels des zweiten Getriebemotors auch das bei Nicht-Bestromung erzeugte Drehmoment des ersten Getriebemotors kompensierbar. Auf diese Weise wird der Stellbereich erweiterbar bis nahezu Null.

Bei einer vorteilhaften Ausgestaltung sind die Abtriebswelle des ersten und die Abtriebswelle des zweiten Getriebemotors mit der Welle drehfest verbunden,
insbesondere wobei die beiden Abtriebswellen jeweils als Hohlwellen ausgeführt sind und jeweils auf die Welle aufgesteckt sind. Von Vorteil ist dabei, dass die beiden Abtriebswellen hintereinander, also in Richtung der Wellenachse, auf der Vollwelle anordenbar sind.
Bei einer vorteilhaften Ausgestaltung weist der erste und der zweite Getriebemotor jeweils ein von einem Elektromotor motorisch oder generatorisch antreibbares Getriebe auf, wobei jeder Elektromotor jeweils von einem jeweiligen Umrichter gespeist wird. Von Vorteil ist dabei, dass zwar das Getriebe bei Nichtbestromung ein durch Lagerverluste, Getriebeölplantschverluste und weitere Reibungsverluste, insbesondere der Verzahnungen, bewirktes Drehmoment erzeugt, dass aber der zweite Getriebemotor dieses Drehmoment zu kompensieren vermag. Außerdem vermag der zweite Getriebemotor auch die drehzahlabhängige Eigenhemmung des ersten Getriebemotors zu kompensieren.
Bei einer vorteilhaften Ausgestaltung ist mittels des ersten Getriebemotors ein mindestens viermal oder mindestens zehnmal größeres Drehmoment erzeugbar als mittels des zweiten Getriebemotors
und/oder
im Wesentlichen der erste Getriebemotor definiert die obere Stellgrenze des von den Getriebemotoren erzeugbaren, in die Welle einleitbaren Drehmoments. Von Vorteil ist dabei,
dass der zweite Getriebemotor nur eine kleine Baugröße aufweisen muss und somit kostengünstig ist. Zwar sind zwei Getriebemotoren auf der Welle angeordnet, jedoch ist nur der erste zur Erzeugung des eigentlichen Antriebsmoments verwendet. Der zweite dient nur der Kompensation der Verlustmomente des Getriebes des ersten Getriebemotors.

Bei einer vorteilhaften Ausgestaltung gleicht das vom zweiten Getriebemotor erzeugte und an die Welle geleitete Drehmoment betragsmäßig im Wesentlichen demjenigen Drehmomentbetrag, welcher vom Getriebe des ersten Getriebemotors erzeugt wird, wenn der erste Getriebemotor unbestromt ist. Von Vorteil ist dabei, dass für das wesentliche Antriebsmoment nur der erste Getriebemotor notwendig ist und der zweite nur für die Kompensation erforderlich ist.

Bei einer vorteilhaften Ausgestaltung ist in der Anlage ein Sensor zur Bestimmung der Zugkraft angeordnet, wobei der erfasste Istwert der Zugkraft einem Regler des den ersten Getriebemotor speisenden Umrichters zugeführt wird. Von Vorteil ist dabei, dass der zweite Getriebemotor als Entlastungsmaschine betreibbar ist. Hierbei wird von dem zweiten Getriebemotor auf einen gemäß einer Kennlinie M(n) bestimmten Drehmomentwert, der der Ist-Drehzahl zugeordnet ist, hingeregelt. Der erste Getriebemotor wird auf die Soll-Zugkraft hin geregelt.

Bei einer vorteilhaften Ausgestaltung wird dem Regler des den ersten Getriebemotor speisenden Umrichters ein Sollwert für die Zugkraft zugeführt. Von Vorteil ist dabei, dass auf einen Sollwert an Zugkraft hinregelbar ist.

Bei einer vorteilhaften Ausgestaltung wird dem Regler des den zweiten Getriebemotor speisenden Umrichters ein Drehzahl-Istwert zugeführt, aus welchem gemäß einer Kennlinie ein zu erreichender Momentensollwert bestimmt wird. Die Kennlinie beschreibt dabei die drehzahlabhängige Eigenhemmung des ersten Antriebs oder kompensiert sie über. Von Vorteil ist dabei, dass die Verluste des Getriebes des ersten Getriebemotors kompensiert oder überkompensiert werden und somit ein erweiterter Stellbereich der Antriebsanordnung erreichbar ist.

Wichtige Merkmale bei dem Verfahren zum Betreiben einer Anlage sind, dass ein Radius einer Wickelrolle bestimmt wird und eine Zugkraft bestimmt wird,
wobei die Drehzahl der Wickelrolle bestimmt wird,
wobei die Regelabweichung der erfassten Zugkraft zu einem vorgegebenen Sollwert an Zugkraft bestimmt wird und mittels des bestimmten Radius in einen Drehmomentwert umgerechnet wird, auf den das von einem ersten Getriebemotor erzeugte Drehmoment hingeregelt wird,
der zweite Getriebemotor ein Drehmoment erzeugt, welches auf einen Drehmomentsollwert hingeregelt wird, der als Funktion der erfassten Drehzahl der wickelrolle und/oder der Welle gemäß einer Kennlinie bestimmt wird, insbesondere wobei die Kennlinie die drehzahlabhängige Eigenhemmung des Getriebes des ersten Getriebemotors beschreibt oder überkompensierend beschreibt.

Von Vorteil ist dabei, dass der zweite Antrieb die Eigenhemmung des ersten Antriebs kompensierbar macht oder überkompensierbar macht. Somit ist der Stellbereich des ersten Antriebs vergrößert und die Regeleigenschaften verbessert. Ist der erste Antrieb leistungsschwächer wird somit ein sehr großer Stellbereich realisierbar.

Wenn der erste Antrieb leistungsschwächer als der zweite Antrieb ausgewählt wird, ist infolge der verfeinerten Stromauflösung des leistungsschwächeren Antriebs eine verfeinerte und somit verbesserte Regelbarkeit innerhalb des Stellbereichs erreichbar. Dabei ist dann allerdings der feine Stellbereich nur vom leistungsschwächeren Antrieb bestimmt.

Weitere Vorteile ergeben sich aus den Unteransprüchen. Die Erfindung ist nicht auf die Merkmalskombination der Ansprüche beschränkt. Für den Fachmann ergeben sich weitere sinnvolle Kombinationsmöglichkeiten von Ansprüchen und/oder einzelnen Anspruchsmerkmalen und/oder Merkmalen der Beschreibung und/oder der Figuren, insbesondere aus der Aufgabenstellung und/oder der sich durch Vergleich mit dem Stand der Technik stellenden Aufgabe.

Die Erfindung wird nun anhand von Abbildungen näher erläutert:
In der Figur 1 ist eine schematische Ansicht der erfindungsgemäßen Anlage gezeigt.
In der Figur 2 ist ein Funktionsschema der Umrichter der Antriebe, also eines ersten und eines zweiten Getriebemotors, gezeigt.
In der Figur 3 ist die Vergrößerung des Drehmoment-Stellbereichs durch das Hinzufügen eines zweiten Getriebemotors zur Antriebsanordnung gezeigt.
In der Figur 4 ist die schematische Ansicht der erfindungsgemäßen Anlage in Schrägansicht gezeigt, wobei die Sensorrolle zur Bestimmung der Zugkraft F nicht dargestellt ist.

Wie in der Figur 1 dargestellt, ist auf einer Welle 1 eine Wickelrolle 2 drehfest verbunden, auf der ein Wickelgut, beispielsweise Papier oder Stoff, aufwickelbar ist.

Dabei wird das Wickelgut mit einer Kraft F, also einem Istwert an Kraft abgewickelt, wobei eine nicht dargestellte Vorrichtung diese Zugkraft F bewirkt.

Mittels einer Umlenkrolle ist ein Sensor S vorsehbar, der den Istwert F_ist der Zugkraft F erfasst.

Zur Regelung der Zugkraft auf einen Sollwert F_Soll hin ist die Welle 1 mit einem ersten Getriebemotor verbunden, wobei der Getriebemotor der Zugkraft F entgegen wirkt. Hierzu erzeugt der Getriebemotor ein Drehmoment M, welches zwischen einem maximalen Wert und einem minimalen Wert liegt. Der maximale Wert M_max des Drehmoments M ist durch die Baugröße und Konstruktion des Getriebemotors bestimmt. Der minimale Wert M_min des Drehmoments M ist derjenige Wert, welcher bei unbestromtem Motor auftritt. Hierbei wird das Getriebe von der Wickelrolle 2 angetrieben und der Motor wirkt nur mittels seines Trägheitsmoments, wenn keine Überkompensation durch den zweiten Getriebemotor stattfindet.

Das an der Wickelrolle wirkende Drehmoment M ist vom Radius, also vom halben Durchmesser, der Wickelrolle 2 abhängig. Dabei gilt M = F x R.

Erfindungsgemäß ist die Welle 1 der Wickelrolle 2, wie auch in Figur 4 gezeigt, nicht nur mit der Abtriebswelle des ersten Getriebemotors 41 sondern auch mit der Abtriebswelle eines zweiten Getriebemotors 42 verbunden. Somit wirken beide von den Getriebemotoren (41, 42) erzeugten Drehmomente auf die Welle 1 der Wickelrolle 2.

Auf diese Weise ist es ermöglicht, dass der zweite Getriebemotor 42 entgegen dem bei unbestromtem ersten Getriebemotor 41 von dessen Getriebe erzeugten Drehmoment M_min, also der Eigenhemmung des ersten Getriebemotors 41, wirkt. Somit wirkt der zweite Getriebemotor 42 mit seinem von ihm erzeugten Drehmoment auf die Zugkraft erhöhend. Das vom ersten Getriebemotor 41 erzeugte Drehmoment wirkt erniedrigend auf die Zugkraft F, da es ihr entgegen wirkt. Denn die Kraft F iast von der nicht dargestellten Vorrichtung verursacht. Das vom zweiten Getriebemotor 42 erzeugte Drehmoment wirkt erhöhend auf die Welle, insbesondere Zugkraft F, da es in Richtung der von der nicht dargestellten Vorrichtung erzeugten Kraftrichtung wirkt. Die Summe der von den beiden Getriebemotoren (41, 42) erzeugten Kräften und der von der nicht dargestellten Vorrichtung erzeugten Kraft ist im stationären Betrieb Null.

Die Baugröße des zweiten Getriebemotors 42 ist kleiner ausführbar als die Baugröße des ersten Getriebemotors, da der zweite Getriebemotor nur den Betrag M_min des ersten Getriebemotors aufbringen muss. Der Stellbereich des gesamten Antriebs wird somit vom Umrichter des ersten Getriebemotors 41 durchfahren. Der zweite Getriebemotor 42 kompensiert nur die Eigenhemmung.

Auf diese Weise ist der Stellbereich des ersten Getriebemotors 41, der nur zwischen M_min und M_max vorhanden wäre, mittels des zweiten Getriebemotors erweiterbar. Hierbei wird als untere Stellgrenze sogar fast ein verschwindendes Drehmoment ermöglicht.

Als Motor ist vorzugsweise ein Synchronmotor oder ein Asynchronmotor eingesetzt und als Getriebe ein Getriebe mit einer Stirnradgetriebestufe, mit einer Planetengetriebestufe oder mit einer nicht selbsthemmenden Winkelgetriebestufe.

Wie in Figur 2 gezeigt, wird der vom Sensor bestimmte Istwert F_ist der Zugkraft dem Umrichter 21 des ersten Getriebemotors 41 zugeführt, welcher einen Regler aufweist, dem dieser Istwert F_ist zugeführt wird. Außerdem wird dem Regler auch ein Sollwert F_Soll zugeführt, welcher dem gewünschten Zugkraftbetrag entspricht. Die Regelabweichung wird einem linearen Regler zugeführt und mittels Multiplikation mit dem von einem Sensor erfassten oder durch ein anderes Verfahren bestimmten Radius der Wickelrolle 2 in einem Drehmomentenwert M1_soll umgerechnet, auf den der erste Umrichter 21 hinregelt.
Der Umrichter 22, welcher den zweiten Getriebemotor 42 speist, erhält den Istwert n_ist der Drehzahl der Welle und bestimmt gemäß einer Kennlinie M(n) einen Drehmomentsollwert M2_Soll, der somit eine Funktion von der Drehzahl n ist. Die Kennline M(n) beschreibt die drehzahlabhängige Eigenhemmung des Getriebes des ersten Getriebemotors. Dabei ist die Eigenhemmung verursacht durch die Ölplantschverluste, Rollreibungen der Wälzkörper der Lager und die Reibungsverluste, insbesondere der im Eingriff stehenden Verzahnungen.

Der erste Umrichter 21 speist den Elektromotor des ersten Getriebemotors 41 und der zweite Umrichter 22 speist den Elektromotor des zweiten Getriebemotors 42.
Der Regler des ersten Umrichters 21 erhält als Sollwert den Sollwert F_Soll der Zugkraft, welcher an der Wickelrolle 2 herrschen soll. Aus der Regelabweichung, also Abweichung des Istwertes F_ist vom Sollwert F_Soll, wird ein Stellwert bestimmt, wobei der Regler im einfachsten Fall ein linearer Regler, wie PID-Regler, ist. Alternativ ist aber auch ein einfacher Proportionalregler oder ein PI-Regler verwendbar. Wie in Figur 2 gezeigt, ist der Stellwert ein Drehmomentwert, der mittels der genannten Multiplikation mit dem Radius der Wickelrolle 2 vom vom ersten Umrichter 21 gespeisten Elektromotor mit Getriebe erzeugt wird. Der Stellbereich liegt dabei zwischen M_min und M_max.
Der Regler des zweiten Umrichters 22 erhält als Istwert die an der Welle erfasste Drehzahl, aus welcher mittels der drehzahlabhängigen Eigenhemmungs-Kennlinie M(n) der Drehmomentensollwert M2_Soll gebildet wird, auf den das Drehmoment des zweiten Getriebemotors hingeregelt wird. Der zweite Getriebemotor 42 kompensiert somit die Eigenhemmung des ersten Getriebemotors 41.

Somit wird der Sollwert F_Soll an Zugkraft erreicht, welcher an der Wickelrolle 2 herrschen soll.

Abhängig von dem Radius R der Wickelrolle 2 entspricht das Drehmoment M einer Zugkraft $F = M \times R .$

Vorzugsweise ist das maximale von den Antrieben erzeugbare Drehmoment M_max und das minimale, von den Antrieben erzeugbare Drehmoment M_min .

Die untere, von den Getriebemotors erzeugbaren Drehmoment-Stellgrenze M0 ist nahezu Null, da der zweite Getriebemotor die Eigenhemmung, also das vom Getriebe des ersten Getriebemotors bei unbestromtem erstem Getriebemotor erzeugte Drehmoment, kompensiert, wobei die Drehzahl durch die Welle 1 vorgegebenen ist und die Eigenhemmung entsprechend drehzahlabhängig ist.

Wie in Figur 4 gezeigt wird vom ersten Getriebemotor 41 das Drehmoment M1 und vom zweiten Getriebemotor 42 das Drehmoment M2 in die Welle 1 eingeleitet. Die von den Getriebemotoren gegen die Zugkräfte erzeugte Gegenkraft F ist mittels eines Pfeils angedeutet und greift am Radius R der Wickelrolle 2 an.

Figur 5 zeigt die drehzahlabhängige Eigenhemmung, also das drehzahlabhängige Drehmoment M(n), welches bei Nichtbestromen des ersten Getriebemotors auftritt und als Kennlinie M(n) dem zweiten Getriebemotor zur Kompensation mindestens vorgegeben wird. Eine Überkompensation ist allerdings auch ausführbar. Vorteilig ist bei der Überkompensation, dass nicht der komplizierte drehzahlabhängige Verlauf als Kennlinie vorgegeben werden muss sondern ein einfacherer Verlauf, beispielsweise ein konstanter Verlauf. Durch die Kompensation oder Überkompensation wird als Stellbereich des gesamten Antriebs, welcher den ersten und den zweiten Getriebemotor umfasst, der Bereich 52 alleine wirksam; also wird der Bereich 53 unwirksam als Stellbereich, da er kompensiert ist

Bei weiteren erfindungsgemäßen Ausführungsbeispielen ist die Anlage ein Abwickler oder ein Aufwickler. Der Stellbereich der beiden Getriebemotoren, also (R_max x F_max) / ( R_min x F_min), ist mittels der Erfindung größer als 30, wobei R_max der maximale Radius der Wickelrolle, wobei R_min der minimale Radius der Wickelrolle, wobei F_maxdie maximal auftretende Zugkraft ist und F_min die minimal auftretende Zugkraft ist.

Bei weiteren erfindungsgemäßen Ausführungsbeispielen werden die Regler der beiden Umrichter vertauscht, wodurch der Umrichter des leistungsstärkeren ersten Getriebemotor die Istdrehzahl n_ist zugeführt bekommt und gemäß einer Kennlinie M(n) den Drehmomentsollwert M_Soll bestimmt und mittels des Getriebemotors auf die Welle leitet. Der Regler des Umrichters des zweiten Getriebemotors bekommt die Istkraft F_ist und den bestimmten oder erfassten Radius der Wickelrolle 2 zugeführt, so dass er aus dem Vergleich mit der Sollkraft F_Soll einen Stellwert ermittelt und somit den zweiten Regler derart betreibt, dass die Istkraft auf die Sollkraft hin geregelt wird.

Bei weiteren erfindungsgemäßen Ausführungsbeispielen wird der Radius der Wickelrolle nicht durch einen Sensor direkt erfasst sondern mittels der erfassten Abwickel- oder Aufwickel-Geschwindigkeit des Wickelgutes und der erfassten Drehzahl der Welle bestimmt, indem der Quotient der Geschwindigkeiten gebildet wird.

Bei weiteren erfindungsgemäßen Ausführungsbeispielen ist zwischen Welle und Wickelrolle ein Getriebe angeordnet, so dass die Drehzahlen sich um einen Faktor unterscheiden.

Bei weiteren erfindungsgemäßen Ausführungsbeispielen sind die Regler der Umrichter nicht in den Umrichtern (21, 22) angeordnet sondern in einer übergeordneten Steuerung, die mittels eines Datenbus mit den Umrichtern (21, 22) verbunden ist.

Bei weiteren erfindungsgemäßen Ausführungsbeispielen wird in einem zuerst vorausgehenden Verfahrensschritt, beispielsweise bei Inbetriebnahme, die Kennlinie der Eigenhemmung eines der beiden Getriebemotoren bestimmt, indem dieser unbestromt bei mehreren Drehzahlen betrieben wird, vorzugsweise bei entkoppelter oder leerer Wickelrolle, und das am anderen Getriebemotor auftretende Drehmoment zur Überwindung der Eigenhemmung des zuerst genannten Getriebemotors bestimmt wird. Um Messfehler unschädlich zu machen und/oder die Überkompensation zu erreichen wird dann ein Sicherheitszuschlag auf das bei jeder Drehzahl bestimmte Drehmoment addiert und diese so ermittelten Drehzahl-Drehmomentwertepaare als diskret dargestellte Kennlinie hinterlegt. Zwischenwerte sind durch Interpolation, insbesondere lineare Interpolation, einfach bestimmbar.

### Bezugszeichenliste

1 Welle
2 Wickelrolle
41 erster Getriebemotor
42 zweiter Getriebemotor
S Sensor
F Zugkraft, welche zum Abwickeln der Wickelrolle wirksam ist
F_Soll Sollwert der Zugkraft
F_ist Istwert der Zugkraft
F_Soll, Offset Offsetwert des unbestromten ersten Getriebemotors
R Radius der Wickelroll, abhängig von der aufgewickelten Menge
M Drehmoment
M1 vom ersten Getriebemotor erzeugtes Drehmoment
M2 vom zweiten Getriebemotor erzeugtes Drehmoment
M_max Maximalwert des von den Antrieben erzeugbaren Drehmoments
M_min Minimalwert des von dem ersten Getriebemotor erzeugbaren Drehmoments
M0 untere, von den Getriebemotors erzeugbaren Drehmoment-Stellgrenze

## Patentansprüche

1. Anlage mit einer anzutreibenden Welle (1),
wobei zumindest ein erster und ein zweiter Getriebemotor (41, 42) antreiben,
wobei ein durch eine Zugkraft bewirktes Drehmoment (M) auf die Welle (1) wirkt, wobei die Zugkraft von einer Vorrichtung erzeugt ist,
**dadurch gekennzeichnet, dass**
das vom ersten Getriebemotor (41) erzeugte Drehmoment (M1) entgegen dem durch die Zugkraft bewirkten Drehmoment wirkt und das vom zweiten Getriebemotor (42) erzeugte Drehmoment (M2) in Richtung von dem durch die Zugkraft bewirkten Drehmoment wirkt,
- wobei das vom zweiten Getriebemotor (42) erzeugte und an die Welle (1) geleitete Drehmoment (M2) betragsmäßig im Wesentlichen demjenigen Drehmomentbetrag gleicht, welcher vom Getriebe des ersten Getriebemotors (41) erzeugt wird, wenn der erste Getriebemotor (41) unbestromt ist,
- oder wobei der zweite Getriebemotor (42) ein Drehmoment (M2) erzeugt, welches auf einen Drehmomentsollwert hingeregelt wird, der als Funktion der erfassten Drehzahl der Wickelrolle (2) und/oder der Welle (1) gemäß einer Kennlinie bestimmt wird, insbesondere wobei die Kennlinie die drehzahlabhängige Eigenhemmung des Getriebes des ersten Getriebemotors (41) beschreibt oder überkompensierend beschreibt,
- oder wobei dem Regler des den zweiten Getriebemotor (42) speisenden Umrichters ein Sollwert zugeführt wird, welcher dem von dem Getriebe des ersten Getriebemotors (41) erzeugten Drehmoment (M1) bei unbestromtem erstem Getriebemotor (41) entspricht.

2. Anlage nach Anspruch 1,
**dadurch gekennzeichnet, dass**
die Abtriebswelle des ersten und die Abtriebswelle des zweiten Getriebemotors (42) mit der Welle (1) drehfest verbunden sind,
insbesondere wobei die beiden Abtriebswellen jeweils als Hohlwellen ausgeführt sind und jeweils auf die Welle (1) aufgesteckt sind.

3. Anlage nach mindestens einem der vorangegangenen Ansprüche,
**dadurch gekennzeichnet, dass**
der erste und der zweite Getriebemotor (41, 42) jeweils ein von einem Elektromotor motorisch oder generatorisch antreibbares Getriebe aufweist, wobei jeder Elektromotor jeweils von einem jeweiligen Umrichter gespeist wird.

4. Anlage nach mindestens einem der vorangegangenen Ansprüche,
**dadurch gekennzeichnet, dass**
mittels des ersten Getriebemotors (41) ein mindestens viermal oder mindestens zehnmal größeres Drehmoment (M1) erzeugbar ist als mittels des zweiten Getriebemotors (42)
und/oder dass
im Wesentlichen der erste Getriebemotor (41) die obere Stellgrenze des von den Getriebemotoren (41, 42) erzeugbaren, in die Welle (1) einleitbaren Drehmoments definiert.

5. Anlage nach mindestens einem der vorangegangenen Ansprüche,
**dadurch gekennzeichnet, dass**
ein Sensor (S) zur Erfassung des Radius der Wickelrolle (2) vorgesehen ist
oder dass
der Radius der Wickelrolle (2) aus der erfassten Drehzahl der Welle (1) und der erfassten Umfangsgeschwindigkeit der Wickelrolle (2) beziehungsweise aus der Geschwindigkeit des abgewickelten oder aufgewickelten Wickelguts bestimmt wird.

6. Anlage nach mindestens einem der vorangegangenen Ansprüche,
**dadurch gekennzeichnet, dass**
in der Anlage ein Sensor (S) zur Bestimmung der Zugkraft angeordnet ist,
wobei der erfasste Istwert der Zugkraft einem Regler des den ersten Getriebemotor (41) speisenden Umrichters zugeführt wird.

7. Anlage nach mindestens einem der vorangegangenen Ansprüche,
**dadurch gekennzeichnet, dass**
dem Regler des den ersten Getriebemotor (41) speisenden Umrichters ein Sollwert für die Zugkraft zugeführt wird,
wobei die Regelabweichung mittels Multiplikation mit dem Radius der Wickelrolle (2) in einen Drehmomentenwert M1_Soll umgerechnet wird, auf den das vom ersten Getriebemotor (41) erzeugte Drehmoment (M1) hingeregelt wird.

8. Anlage nach mindestens einem der vorangegangenen Ansprüche,
**dadurch gekennzeichnet, dass**
der zweite Getriebemotor (42) ein die Eigenhemmung des ersten Getriebemotors (41) überwindendes Drehmoment (M2) erzeugt.

9. Anlage nach mindestens einem der vorangegangenen Ansprüche,
**dadurch gekennzeichnet, dass**
der Regler für den ersten Umrichter und der Regler für den zweiten Umrichter vertauscht werden.

10. Anlage nach mindestens einem der vorangegangenen Ansprüche,
**dadurch gekennzeichnet, dass**
die Anlage ein Abwickler oder ein Aufwickler ist
und/oder dass
auf der Welle (1) eine Wickelrolle (2) angeordnet ist.

11. Anlage nach mindestens einem der vorangegangenen Ansprüche,
**dadurch gekennzeichnet, dass**
der Stellbereich der beiden Getriebemotoren (41, 42), also (R_max x F_max) / (R_min x F_min), größer ist als 30,
wobei R_max der maximale Radius der Wickelrolle (2),
wobei R_min der minimale Radius der Wickelrolle (2),
wobei F_maxdie maximal auftretende Zugkraft ist und F_min die minimal auftretende Zugkraft ist.

12. Verfahren zum Betreiben einer Anlage nach mindestens einem der vorangegangenen Ansprüche,
**dadurch gekennzeichnet, dass**
ein Radius einer Wickelrolle (2) bestimmt wird und eine Zugkraft bestimmt wird,
wobei die Drehzahl der Wickelrolle (2) bestimmt wird,
wobei die Regelabweichung der erfassten Zugkraft zu einem vorgegebenen Sollwert an Zugkraft bestimmt wird und mittels des bestimmten Radius in einen Drehmomentwert umgerechnet wird, auf den das von einem ersten Getriebemotor (41) erzeugte Drehmoment (M1) hingeregelt wird,
der zweite Getriebemotor (42) ein Drehmoment (M2) erzeugt, welches auf einen Drehmomentsollwert hingeregelt wird, der als Funktion der erfassten Drehzahl der Wickelrolle (2) und/oder der Welle (1) gemäß einer Kennlinie bestimmt wird, insbesondere wobei die Kennlinie die drehzahlabhängige Eigenhemmung des Getriebes des ersten Getriebemotors (41) beschreibt oder überkompensierend beschreibt.

13. Verfahren nach Anspruch 12,
**dadurch gekennzeichnet, dass**
in einem vorausgehenden Verfahrensschritt die Kennlinie bestimmt wird, indem der erste Getriebemotor (41) unbestromt betrieben wird und das am zweiten Getriebemotor (42) auftretende Drehmoment (M2) zur Überwindung der Eigenhemmung des ersten Getriebemotors (41) bestimmt wird,
insbesondere wobei ein Sicherheitszuschlag berücksichtigt wird zur Bestimmung der Kennlinie aus den erfassten Werten.

## Claims

1. An installation with a shaft (1) which is to be driven,
wherein at least a first and a second geared motor (41, 42) provide drive,
wherein a torque (M) brought about by a tractive force acts on the shaft (1),
the tractive force being generated by a device,
**characterised in that**
the torque (M1) generated by the first geared motor (41) acts counter to the torque brought about by the tractive force and the torque (M2) generated by the second geared motor (42) acts in the direction of the torque brought about by the tractive force,
- with the torque (M2) generated by the second geared motor (42) and passed on to the shaft (1) being substantially equal amount-wise to that torque amount which is generated by the gear mechanism of the first geared motor (41) if the first geared motor (41) is in a de-energised state,
- or with the second geared motor (42) generating a torque (M2) which is adjusted to a desired torque value which is determined as a function of the detected speed of rotation of the winding roll (2) and/or of the shaft (1) in accordance with a characteristic curve, in particular with the characteristic curve describing or describing in over-compensating manner the inherent inhibition of the gear mechanism of the first geared motor (41) which is dependent on the speed of rotation,
- or with a desired value being supplied to the controller of the converter which feeds the second geared motor (42), which value corresponds to the torque (M1) generated by the gear mechanism of the first geared motor (41) when the first geared motor (41) is de-energised.

2. An installation according to Claim 1,
**characterised in that**
the output shaft of the first and the output shaft of the second geared motor (42) are connected to the shaft (1) in rotation-resistant manner,
in particular with the two output shafts being embodied in each case as hollow shafts and being placed in each case on the shaft (1).

3. An installation according to at least one of the preceding claims,
**characterised in that**
the first and the second geared motor (41, 42) in each case have a gear mechanism which can be driven as a motor or as a generator by an electric motor, each electric motor being fed in each case by a respective converter.

4. An installation according to at least one of the preceding claims,
**characterised in that**
a torque (M1) which is at least four times or at least ten times greater than that which can be generated by means of the second geared motor (42) can be generated by means of the first geared motor (41)
and/or **in that**
substantially the first geared motor (41) defines the upper control limit of the torque which can be generated by the geared motors (41, 42) and which can be introduced into the shaft (1).

5. An installation according to at least one of the preceding claims,
**characterised in that**
a sensor (S) for detecting the radius of the winding roll (2) is provided
or **in that**
the radius of the winding roll (2) is determined from the detected speed of rotation of the shaft (1) and the detected peripheral speed of the winding roll (2) or from the speed of the unwound or wound-up material for winding.

6. An installation according to at least one of the preceding claims,
**characterised in that**
a sensor (S) for determining the tractive force is arranged in the installation,
the detected actual value of the tractive force being supplied to a controller of the converter which feeds the first geared motor (41).

7. An installation according to at least one of the preceding claims,
**characterised in that**
a desired value for the tractive force is supplied to the controller of the converter which feeds the first geared motor (41),
the deviation being converted by means of multiplication by the radius of the winding roll (2) into a torque value M1_soll to which the torque (M1) generated by the first geared motor (41) is adjusted.

8. An installation according to at least one of the preceding claims,
**characterised in that**
the second geared motor (42) generates a torque (M2) which overcomes the inherent inhibition of the first geared motor (41).

9. An installation according to at least one of the preceding claims,
**characterised in that**
the controller for the first converter and the controller for the second converter are interchanged.

10. An installation according to at least one of the preceding claims,
**characterised in that**
the installation is an unwinder or a winder
and/or **in that**
a winding roll (2) is arranged on the shaft (1).

11. An installation according to at least one of the preceding claims,
**characterised in that**
the range of control of the two geared motors (41, 42), i.e. (R_max x F_max) / (R_min x F_min), is greater than 30,
R_max being the maximum radius of the winding roll (2),
R_min being the minimum radius of the winding roll (2),
F_max being the maximum tractive force occurring and F_min being the minimum tractive force occurring.

12. A method for operating an installation according to at least one of the preceding claims,
**characterised in that**
a radius of a winding roll (2) is determined and a tractive force is determined,
with the speed of rotation of the winding roll (2) being determined,
with the deviation of the detected tractive force from a specified desired value of tractive force being determined and being converted by means of the radius which is determined into a torque value to which the torque (M1) generated by a first geared motor (41) is adjusted,
the second geared motor (42) generates a torque (M2) which is adjusted to a desired torque value which is determined as a function of the detected speed of rotation of the winding roll (2) and/or of the shaft (1) in accordance with a characteristic curve, in particular with the characteristic curve describing or describing in over-compensating manner the inherent inhibition of the gear mechanism of the first geared motor (41) which is dependent on the speed of rotation.

13. A method according to Claim 12,
**characterised in that**
in a preceding method step the characteristic curve is determined **in that** the first geared motor (41) is operated in a de-energised state and the torque (M2) occurring at the second geared motor (42) is determined in order to overcome the inherent inhibition of the first geared motor (41),
in particular with a safety allowance being factored in for determining the characteristic curve from the detected values.

## Revendications

1. Installation comprenant un arbre à entraîner (1), au moins un premier et un deuxième motoréducteur (41, 42) assurant l'entraînement, un couple (M) généré par une force de traction agissant sur l'arbre (1), la fore de traction étant générée par un dispositif,
**caractérisée en ce que**
le couple (M1) généré par le premier motoréducteur (41) agit à l'encontre du couple généré par la force de traction et le couple (M2) généré par le deuxième motoréducteur (42) agit dans le sens du couple généré par la force de traction,
- le couple (M2) généré par le deuxième motoréducteur (42) et appliqué à l'arbre (1) étant essentiellement égal en valeur absolue à la valeur absolue du couple qui est généré par la transmission du premier motoréducteur (41) lorsque le premier motoréducteur (41) n'est pas alimenté en courant,
- ou le deuxième motoréducteur (42) générant un couple (M2) qui est réglé sur une valeur de consigne de couple qui est déterminée en fonction de la vitesse de rotation détectée du rouleau de bobinage (2) et/ou de l'arbre (1) en fonction d'une courbe caractéristique, en particulier la courbe caractéristique décrivant l'auto-blocage dépendant de la vitesse de rotation de la transmission du premier motoréducteur (41) ou le décrivant avec une surcompensation,
- ou une valeur de consigne étant acheminée au régulateur du convertisseur alimentant le deuxième motoréducteur (42), laquelle valeur de consigne correspond au couple (M1) généré par la transmission du premier motoréducteur (41) lorsque le premier motoréducteur (41) n'est pas alimenté.

2. Installation selon la revendication 1,
**caractérisée en ce que**
l'arbre de prise de force du premier motoréducteur et l'arbre de prise de force du deuxième motoréducteur (42) sont connectés de manière solidaire en rotation à l'arbre (1), en particulier les deux arbres de prise de force étant à chaque fois réalisés sous forme d'arbres creux et étant à chaque fois enfichés sur l'arbre (1).

3. Installation selon au moins l'une quelconque des revendications précédentes,
**caractérisée en ce que**
le premier et le deuxième motoréducteur (41, 42) présentent à chaque fois une transmission pouvant être entraînée comme générateur ou moteur par un moteur électrique, chaque moteur électrique étant à chaque fois alimenté par un convertisseur respectif.

4. Installation selon au moins l'une quelconque des revendications précédentes,
**caractérisée en ce que**
un couple (M1) peut être généré au moyen du premier motoréducteur (41), lequel est au moins quatre fois ou au moins dix fois supérieur au couple produit au moyen du deuxième motoréducteur (42) et/ou **en ce que** le premier motoréducteur (41) définit essentiellement la limite de réglage supérieure du couple pouvant être introduit dans l'arbre (1) et pouvant être généré par les motoréducteurs (41, 42).

5. Installation selon au moins l'une quelconque des revendications précédentes,
**caractérisée en ce**
**qu'**il est prévu un capteur (S) pour détecter le rayon du rouleau de bobinage (2)
ou **en ce que**
le rayon du rouleau de bobinage (2) est déterminé à partir de la vitesse de rotation détectée de l'arbre (1) et de la vitesse périphérique détectée du rouleau de bobinage (2), ou à partir de la vitesse du produit à enrouler déroulé ou enroulé.

6. Installation selon au moins l'une quelconque des revendications précédentes,
**caractérisée en ce**
**qu'**un capteur (S) est disposé dans l'installation pour déterminer la force de traction, la valeur instantanée détectée de la force de traction étant acheminée à un régulateur du convertisseur alimentant le premier motoréducteur (41).

7. Installation selon au moins l'une quelconque des revendications précédentes,
**caractérisée en ce**
**qu'**une valeur de consigne pour la force de traction est acheminée au régulateur du convertisseur alimentant le premier motoréducteur (41),
l'écart de régulation étant converti par multiplication avec le rayon du rouleau de bobinage (2) en une valeur de couple M1_Soll, à laquelle le couple (M1) généré par le premier motoréducteur (41) est ajusté.

8. Installation selon au moins l'une quelconque des revendications précédentes,
**caractérisée en ce que**
le deuxième motoréducteur (42) génère un couple (M2) surmontant l'auto-blocage du premier motoréducteur (41).

9. Installation selon au moins l'une quelconque des revendications précédentes,
**caractérisée en ce que**
le régulateur pour le premier convertisseur et le régulateur pour le deuxième convertisseur sont permutés.

10. Installation selon au moins l'une quelconque des revendications précédentes,
**caractérisée en ce que**
l'installation est un dérouleur ou un enrouleur et/ou **en ce**
**qu'**un rouleau de bobinage (2) est disposé sur l'arbre (1).

11. Installation selon au moins l'une quelconque des revendications précédentes,
**caractérisée en ce que**
la plage de réglage des deux motoréducteurs (41, 42), c'est-à-dire (R_max x F_max)/(R_min x F_min), est supérieure à 30,
R_max étant le rayon maximal du rouleau de bobinage (2),
R_min étant le rayon minimal du rouleau de bobinage (2),
F_max étant la force de traction maximale produite et F_min étant la force de traction minimale produite.

12. Procédé pour faire fonctionner une installation selon au moins l'une quelconque des revendications précédentes,
**caractérisé en ce**
**qu'**un rayon d'un rouleau de bobinage (2) est déterminé et une force de traction est déterminée, la vitesse de rotation du rouleau de bobinage (2) étant déterminée,
l'écart de régulation de la force de traction détectée par rapport à une valeur de consigne prédéfinie de la force de traction étant déterminé et, au moyen du rayon déterminé, étant converti en une valeur de couple à laquelle le couple (M1) généré par un premier motoréducteur (41) est ajusté,
le deuxième motoréducteur (42) génère un couple (M2) qui est ajusté à une valeur de consigne de couple qui est déterminée en fonction de la vitesse de rotation détectée du rouleau de bobinage (2) et/ou de l'arbre (1) en fonction d'une courbe caractéristique, en particulier la courbe caractéristique décrivant l'auto-blocage dépendant de la vitesse de rotation de la transmission du premier motoréducteur (41) ou le décrivant avec une surcompensation.

13. Procédé selon la revendication 12,
**caractérisé en ce que**
la courbe caractéristique est déterminée dans une étape de procédé antérieure en faisant fonctionner le premier motoréducteur (41) sans alimentation en courant et en déterminant le couple (M2) généré au niveau du deuxième motoréducteur (42) pour surmonter l'auto-blocage du premier motoréducteur (41),
en particulier une marge de sécurité étant prise en compte pour la détermination de la courbe caractéristique à partir des valeurs détectées.
